# DEMANDE DE BREVET EUROPEEN

(11) **EP 4 467 037 A1**
(43) Date de publication de la demande: **27.11.2024**
(21) Numéro de dépôt: 24174468.9
(22) Date de dépôt: 07.05.2024
(51) Int. Cl.: A45D 34/04, A45D 40/00, A45D 40/26, B65D 27/00, B65D 35/46, B65D 37/00, B65D 47/20

(54) **DISTRIBUTEUR COSMETIQUE D'UN PRODUIT FLUIDE**

(30) Priorité: 23.05.2023 FR 2305094
(71) Demandeur: TEXEN, 01460 Brion (FR)
(72) Inventeur: LABEYLIE, Margot, 01560 Cormoz (FR); PACCAUD, Denis, 69008 Lyon (FR)
(74) Mandataire: Germain Maureau

(57) **Abrégé**

L'invention se rapporte à un distributeur (1) compressible de produit fluide (P), d'axe longitudinal (X) et du type comprenant un corps élastiquement compressible (2) destiné à accueillir le produit fluide (P), un applicateur (3) monté sur le corps élastiquement compressible (2) et le prolongeant longitudinalement, et un organe de distribution longitudinal (4) dudit produit fluide destiné à acheminer le produit fluide (P) depuis l'intérieur du corps élastiquement compressible (2) en direction de l'applicateur (3), l'applicateur (3) étant muni de deux orifices de sortie (3c, 3d) débouchant à une surface extérieure de l'applicateur (3) et permettant la distribution du produit fluide (P), le distributeur (1) étant caractérisé en ce que chaque orifice de sortie (3c, 3d) présente, au niveau de la surface extérieure de l'applicateur (3), une forme allongée selon un axe (A, A'), et en ce que les axes (A, A') des deux orifices de sortie (3c, 3d) appartiennent à un même plan (B) parallèle à l'axe longitudinal (X).

## Description

La présente invention concerne un distributeur élastiquement compressible d'un produit fluide, en particulier un produit fluide cosmétique tel qu'une crème et notamment un baume à lèvres.

Les distributeurs du type compressible sont typiquement ceux aptes à délivrer un produit fluide sous l'action d'une pression manuelle opérée sur leurs parois.

On connaît du document US 2019038001 A1 un distributeur compressible de produit fluide. Ce distributeur comprend un corps élastiquement compressible, un organe de distribution du produit liquide présentant un orifice de sortie du fluide, et un capuchon se fixant sur le corps permettant de recouvrir et protéger l'organe de distribution. Le distributeur comprend une poche souple qui est disposée à l'intérieur du corps et qui contient le produit fluide. L'organe de distribution se présente sous la forme d'un tube plongeur dont une extrémité s'étend vers le fond de la poche souple et son autre extrémité comporte une tétine pourvue d'une fente aménageant l'orifice de sortie.

Ce distributeur a toutefois pour inconvénient qu'il n'est pas conçu pour la distribution d'un produit cosmétique sur les lèvres.

On connaît également du document JP 2012213469 A un applicateur compact pour les lèvres. L'applicateur de forme large et plate, en étant pris en sandwich entre les deux lèvres, permet d'appliquer une formule cosmétique simultanément sur les deux lèvres. Un orifice de sortie de la formule est présent sur chaque face de l'applicateur.

Cet applicateur est toutefois peu ergonomique et l'application de la formule cométique sur les lèvres est peu aisée.

La présente invention se propose de remédier à ces inconvénients.

L'invention a ainsi pour objet un distributeur compressible de produit fluide, d'axe longitudinal et du type comprenant un corps élastiquement compressible destiné à accueillir le produit fluide, un applicateur monté sur le corps élastiquement compressible et le prolongeant longitudinalement, et un organe de distribution longitudinal dudit produit fluide destiné à acheminer le produit fluide depuis l'intérieur du corps élastiquement compressible en direction de l'applicateur, l'applicateur étant muni de deux orifices de sortie débouchant à une surface extérieure de l'applicateur et permettant la distribution du produit fluide.

Conformément à l'invention, chaque orifice de sortie présente, au niveau de la surface extérieure de l'applicateur, une forme allongée selon un axe, les axes des deux orifices de sortie appartenant à un même plan parallèle à l'axe longitudinal, de préférence un plan passant par l'axe longitudinal.

Alternativement, ou en combinaison, le distributeur est configuré pour que, au niveau de chaque orifice, le trajet du produit fluide débouche à la surface extérieure de l'applicateur selon une direction longitudinale.

Ainsi, grâce à la structure spécifique du distributeur, il est possible d'appliquer le produit fluide sur les deux lèvres en même temps, en un geste latéral simple et efficace.

Les axes des deux orifices de sortie peuvent être non parallèles, et peuvent en outre être symétriques par rapport à l'axe longitudinal du distributeur. En particulier, l'applicateur peut être muni de deux uniques axes de sortie débouchant à une surface extérieure de l'applicateur et permettant la distribution du produit fluide, les axes des deux orifices de sortie étant non parallèles et appartenant à un même plan parallèle à l'axe longitudinal.

L'angle entre les axes des deux orifices de sortie, dans ledit même plan parallèle à l'axe longitudinal, et vu depuis l'intérieur du distributeur, peut être compris entre 93° et 170°, et notamment entre 93° et 160°, entre 93° et 150°, entre 103° et 170°, entre 103° et 160°, entre 103° et 150°, entre 113° et 170°, entre 113° et 160°, ou entre 113° et 150°.

Le distributeur peut présenter transversalement une grande dimension et une petite dimension, et ledit plan peut être orienté dans le sens de la grande dimension ou dans le sens de la petite dimension. Dans ce cas, l'angle entre les axes des deux orifices de sortie, dans ledit même plan parallèle à l'axe longitudinal, et vu depuis l'intérieur du distributeur, peut être compris entre 150° et 170°, de préférence entre 155° et 165°, et encore de préférence être égal à 160° (par exemple le mode de réalisation de la figure 7).

Le distributeur peut en particulier être en forme d'ellipsoïde.

Le distributeur peut comprendre une poche souple disposée à l'intérieur du corps élastiquement compressible et qui comprend le produit fluide à distribuer. L'utilisation d'une poche souple couplée à un système de clapets empêche l'air de sortir du corps élastiquement compressible et permet ainsi un meilleur taux de restitution du produit fluide, en faisant monter la pression pour appuyer sur la poche. En outre, l'utilisation d'une poche souple couplée à un système de clapets est plus hygiénique, avec d'une part un applicateur plus facile à nettoyer et d'autre part un système sans air évitant toute contamination du produit fluide dans le corps élastiquement compressible. On peut en outre envisager la limitation voire la suppression d'agents conservateurs dans le produit si la poche est remplie dans des conditions de stérilité.

Le distributeur peut comprendre successivement entre l'organe de distribution et l'applicateur un raccord et un répartiteur.

Le raccord peut être configuré pour diriger le produit fluide depuis le corps élastiquement compressible (qu'il soit muni ou non d'une poche souple) vers le répartiteur, et le raccord peut comprendre un orifice permettant d'acheminer de l'air vers l'intérieur du corps élastiquement compressible, ainsi qu'une rondelle faisant office de clapet prévue sur ledit orifice de manière à fermer ledit orifice lorsqu'un utilisateur exerce une pression manuelle sur le corps élastiquement compressible.

Le répartiteur peut être configuré pour acheminer vers les deux orifices de sortie le produit issu de l'organe de distribution et ayant traversé le premier raccord, le répartiteur comprenant deux tubes longitudinaux qui débouchent chacun sur un orifice de sortie.

Chaque tube longitudinal est avantageusement recouvert d'un clapet anti-retour, empêchant ainsi l'air de rentrer dans le distributeur.

L'applicateur peut être de forme convexe et le profil des orifices de sortie à la surface extérieure de l'applicateur peut être également convexe.

Le distributeur peut être globalement convexe et le corps élastiquement compressible peut comprendre un méplat.

Une partie de l'applicateur comprenant un premier orifice de sortie peut être convexe, tandis qu'une partie de l'applicateur comprenant un deuxième orifice de sortie peut être concave. Dans ce cas, l'angle entre les axes des deux orifices de sortie, dans ledit même plan parallèle à l'axe longitudinal, et vu depuis l'intérieur du distributeur, peut être compris entre 107° et 134°, et notamment entre 117° et 124°. Il peut en particulier être comprise entre 114° et 134°, de préférence entre 119° et 129°, et encore de préférence être égal à 124° (par exemple le mode de réalisation de la figure 16), ou il peut être compris entre 107° et 127°, de préférence entre 112° et 122°, et encore de préférence être égal à 117° (par exemple le mode de réalisation de la figure 18).

L'applicateur peut avoir une forme convexe et les orifices de sortie peuvent être situés chacun à l'intérieur d'un méplat de l'applicateur. Dans ce cas, l'angle entre les axes des deux orifices de sortie, dans ledit même plan parallèle à l'axe longitudinal, et vu depuis l'intérieur du distributeur, peut être compris entre 93° et 113°, de préférence entre 98° et 108°, et encore de préférence être égal à 103°.

Chaque orifice de sortie peut être entouré d'un marquage de dosage du produit fluide, par exemple un marquage par sérigraphie, une rainure ou une nervure.

D'autres caractéristiques et avantages de la présente invention apparaîtront à la lecture de la description détaillée ci-après, d'un exemple de mise en oeuvre non limitatif, faite en référence aux figures annexées dans lesquelles :
[Fig 1] est une vue schématique générale en perspective d'un distributeur compressible de produit fluide selon l'invention, en configuration opérationnelle du dispositif,
[Fig 2] est une vue schématique en coupe longitudinale d'un distributeur selon l'invention, conformément à un premier mode de réalisation,
[Fig 3] est une vue de dessus du distributeur de la figure 2,
[Fig 4] est une vue de face d'un distributeur selon l'invention, conformément à un deuxième mode de réalisation,
[Fig 5] est une vue de dessus du distributeur de la figure 4,
[Fig 6] est une vue en perspective du distributeur de la figure 4, en configuration opérationnelle du dispositif,
[Fig 7] est une vue en coupe longitudinale du distributeur de la figure 4,
[Fig 8] est une vue en perspective éclatée du distributeur de la figure 4,
[Fig 9] est une vue avant d'un distributeur selon l'invention, conformément à un troisième mode de réalisation,
[Fig 10] est une vue arrière du distributeur de la figure 9,
[Fig 11] est une vue en perspective du distributeur de la figure 9, en configuration opérationnelle du dispositif,
[Fig 12] est une première vue en coupe transparente longitudinale du distributeur de la figure 9,
[Fig 13] est une vue en perspective du distributeur de la figure 9,
[Fig 14] est une deuxième vue en coupe transparente longitudinale du distributeur de la figure 9,
[Fig 15] est une vue de face d'un distributeur selon l'invention, conformément à un quatrième mode de réalisation, en configuration opérationnelle du dispositif,
[Fig 16] est une vue en perspective du distributeur de la figure 15,
[Fig 17] est une vue en perspective d'une variante du distributeur de la figure 15,
[Fig 18] est une vue en coupe longitudinale d'une variante du distributeur de la figure 15,
[Fig 19] est une vue en perspective d'une variante du distributeur de la figure 15,
[Fig 20] est une vue de côté d'une variante du distributeur de la figure 15,
[Fig 21] est une vue en perspective d'un distributeur selon l'invention, conformément à un cinquième mode de réalisation,
[Fig 22] est une vue de dessus du distributeur de la figure 21,
[Fig 23] est une vue de côté du distributeur de la figure 21,
[Fig 24] est une vue en perspective du distributeur de la figure 21, en configuration opérationnelle du dispositif,
[Fig 25] est une première vue en coupe longitudinale du distributeur de la figure 21,
[Fig 26] est une deuxième vue en coupe longitudinale du distributeur de la figure 21,
[Fig 27] est une première vue de dessus d'un distributeur selon l'invention, conformément à un sixième mode de réalisation,
[Fig 28] est une deuxième vue de dessus du distributeur de la figure 27,
[Fig 29] est une troisième vue de dessus du distributeur de la figure 27,
[Fig 30] est une première vue de dessus d'un distributeur selon l'invention, conformément à un septième mode de réalisation,
[Fig 31] est une deuxième vue de dessus du distributeur de la figure 30,
[Fig 32] est une troisième vue de dessus du distributeur de la figure 30, et
[Fig 33] est une quatrième vue de dessus du distributeur de la figure 30.

Tel qu'illustré aux figures 1 à 3, un distributeur compressible 1 de produit fluide selon l'invention, du type produit cosmétique fluide tel qu'une crème, en particulier un baume à lèvres, est d'axe longitudinal X et comprend un corps élastiquement compressible 2 destiné à accueillir le produit fluide, un applicateur 3 monté sur le corps élastiquement compressible 2 et le prolongeant longitudinalement, ainsi qu'un organe de distribution 4 du produit fluide destiné à acheminer le produit fluide depuis l'intérieur du corps 2 et en direction de l'applicateur 3. Le distributeur 1 peut également comprendre un capot, non représenté. Le capot protège l'applicateur 3 lorsqu'il n'est pas utilisé.

Le corps élastiquement compressible 2, l'applicateur 3 et l'organe de distribution 4 présentent avantageusement chacun une symétrie de révolution autour de l'axe longitudinal X.

Le corps élastiquement compressible 2 est destiné à être déformé par pression manuelle. Il est réalisé en un matériau élastiquement déformable et ses parois peuvent être comprimées tout en étant suffisamment élastiques pour reprendre leur forme initiale quand la pression cesse. A cet effet, le corps élastiquement compressible 2 peut être réalise en matériau caoutchouc, élastomère ou thermoplastique. Il présente un orifice supérieur 2a.

L'organe de distribution 4, d'orientation longitudinale, comprend une partie inférieure comprenant une pluralité de pattes longitudinales 4a, la partie inférieure étant disposée à l'intérieur du corps 2. L'organe de distribution 4 comprend également une partie supérieure cylindrique 4b qui est entourée d'un rebord annulaire 4c formant une collerette et destiné à prendre appui sur une bordure annulaire supérieure 2b du corps élastiquement compressible 2 délimitant l'orifice supérieur 2a. La collerette 4c est avantageusement munie d'orifices 4d (figure 8) permettant une entrée d'air à l'intérieur du corps 2.

L'applicateur 3 est la partie du distributeur 1 permettant l'application du produit cosmétique fluide, en particulier sur des lèvres d'un utilisateur. Il a avantageusement une forme adaptée aux lèvres qui peut être dans un cas convexe et symétrique ou asymétrique dans le but de délivrer plus de formule sur la lèvre inférieure qui est plus charnue. L'applicateur 3 est monté sur la bordure supérieure 2b du corps 2, par exemple par vissage autour de ladite bordure supérieure 2b. L'applicateur 3 comprend, approximativement à mi-chemin entre son extrémité inférieure et son extrémité supérieure, un orifice mené dans une paroi transversale 3a de l'applicateur 3. L'orifice accueille et guide longitudinalement l'extrémité supérieure de la partie cylindrique 4b de l'organe de distribution.

L'applicateur 3 est muni dans sa partie supérieure de deux orifices de sortie 3c, 3d. Chaque orifice de sortie 3c, 3d se présente avantageusement sous la forme d'une fente, c'est-à-dire d'une ouverture étroite et allongée. Les axes A et A' des orifices 3c et 3d respectivement à la surface extérieure S de l'applicateur 3 sont non parallèles et appartiennent avantageusement à un plan longitudinal B parallèle à l'axe longitudinal X du distributeur 1. De préférence, l'axe longitudinal X appartient au plan longitudinal B. Les axes A et A' peuvent être symétriques ou non par rapport à l'axe longitudinal X.

Le profil S1, S2 des orifices 3c, 3d à la surface de l'applicateur 3 peut être un profil rectiligne, contenu dans un plan, et peut être par exemple rectangulaire ou oblong. On peut également envisager que le profil S1, S2 des orifices 3c, 3d à la surface de l'applicateur 3 soit non rectiligne, par exemple courbe (et notamment concave ou convexe). Dans ce cas, l'axe de l'orifice à la surface extérieure de l'applicateur sera l'axe passant par les deux extrémités de l'orifice, dans le sens de sa longueur, situées à la surface extérieure de l'applicateur.

Le fonctionnement du distributeur 1 est le suivant. En premier lieu, on retire le capot de protection et d'obturation de l'applicateur 3. Ensuite, on presse le corps compressible 2 de manière à délivrer le produit P au niveau des orifices 3c, 3d de l'applicateur 3. Le trajet du produit P depuis l'intérieur du corps compressible 2 jusqu'aux orifices 3c, 3d de l'applicateur 3 et en passant par l'organe de distribution 4 est illustré aux figures 1 et 2 par les flèches F. Un utilisateur 5 pose alors ses lèvres sur l'applicateur 3 (figure 1). Le distributeur 1 est utilisé horizontalement (l'axe longitudinal X du distributeur 1 est disposé par l'utilisateur 5 sensiblement horizontalement), de manière à ce que les orifices 3c, 3d de sortie du produit P soient alignés verticalement, l'un au-dessus de l'autre. Les lèvres de l'utilisateur 5 peuvent ainsi s'apposer naturellement sur l'applicateur 3, une lèvre étant placée en vis-à-vis d'une fente 3c, 3d. La lèvre inférieure peut être en contact avec la fente 3c, tandis que la lèvre supérieure peut être en contact avec la fente 3d. Grâce aux deux orifices 3c, 3d qui permettent une double distribution, l'utilisateur 5 va pouvoir étaler le produit simultanément sur sa lèvre inférieure et sur sa lèvre supérieure, en un geste latéral d'un bord à l'autre.

Le produit P est poussé dans l'applicateur 3 par simple pression sur le corps compressible 2. Le dosage de la quantité de produit peut se faire au libre choix de l'utilisateur 5 ou via des témoins de dosage placés sur l'applicateur 3.

Dans le mode de réalisation illustré aux figures 4 à 8, le distributeur 1 comprend une poche souple 9 qui est disposée à l'intérieur du corps élastiquement compressible 2 et qui contient le produit fluide P à distribuer. Toutefois, dans l'ensemble des modes de réalisation décrits dans la présente demande, le distributeur peut ou non comprendre une poche souple.

La poche souple 9 peut être fixée à une encolure de l'organe de distribution 4, par exemple par soudure.

L'espace E entre le corps élastiquement compressible 2 et la poche souple 9 se remplit d'air au fur et à mesure que la poche 9 se vide du produit qu'elle contient. Les orifices 4d présents sur la collerette 4c de l'organe de distribution 4 permettent une entrée d'air dans l'espace E compris entre le corps élastiquement compressible 2 et la poche souple 9.

Le distributeur 1 peut comprendre, entre l'organe de distribution 4 et l'applicateur 3, un raccord 6 et un répartiteur 7. Le raccord 6 permet de diriger le produit P depuis le corps 2 vers le répartiteur 7.

Le raccord 6 recouvre l'orifice supérieur 2a du corps compressible 2 et la partie supérieure cylindrique 4b de l'organe de distribution 4. La collerette 4c de l'organe de distribution 4 repose sur la bordure annulaire supérieure 2b du corps 2 qui entoure et délimite l'orifice 2a du corps 2. La collerette 4c est bordée par une nervure annulaire longitudinale 2c du corps 2.

Le raccord 6 comprend une partie inférieure cylindrique et une partie supérieure sensiblement tronconique. Il comprend deux parois annulaire extérieures 6a qui viennent se positionner autour de la nervure 2c du corps 2, ainsi que deux parois annulaires intérieures 6b délimitant un espace annulaire dans lequel vient s'insérer l'extrémité supérieure de la partie cylindrique 4b de l'organe de distribution 4.

Le raccord 6 comprend en outre un orifice latéral 6c permettant d'acheminer l'air vers l'intérieur du corps 2 en passant par les orifices 4d de l'organe de distribution. En regard de l'orifice 6c se trouve une rondelle déformable 6d apte à jouer le rôle d'un clapet et ainsi à fermer l'orifice 6c lorsque l'utilisateur exerce une pression manuelle sur le corps 2.

Le répartiteur 7 est destiné à acheminer le produit P issu de l'organe de distribution 4 et ayant traversé le premier raccord 6 vers les deux orifices de sortie 3c, 3d. Le répartiteur 7 comprend une base cylindrique 7a en appui sur la bordure annulaire supérieure 6e du raccord 6. La base cylindrique 7a est prolongée par deux tubes longitudinaux 7b qui débouchent chacun sur un orifice de sortie 3c, 3d. Chacun des deux tubes longitudinaux 7b est avantageusement recouvert d'un clapet anti-retour 8. Les clapets anti-retour 8 peuvent être des clapets anti-retour de type à bec de canard. Les clapets anti-retour à bec de canard permettent au flux de s'écouler à travers un tube souple dont l'extrémité a une forme aplatie naturelle. Cette forme aplatie ressemble à un bec de canard, d'où le nom du clapet. Le flux ouvre l'extrémité aplatie du bec de canard, ce qui permet au fluide de passer. Lorsque la pression est supprimée du côté de l'entrée, l'extrémité du bec de canard revient à son état aplati, coupant le flux.

Lors de l'utilisation du distributeur 1, la pression manuelle exercée sur le corps élastiquement déformable 2 est transmise à la poche souple 9 qui contient le produit fluide P. Celui-ci s'écoule alors dans l'organe de distribution 4, puis dans le premier raccord 6 et dans le répartiteur 7 jusqu'aux clapets anti-retour 8, ce qui va provoquer l'ouverture des clapets 8 et ainsi l'éjection du produit P au travers des orifices de sortie 3c, 3d de l'applicateur 3. Aucune entrée d'air dans la poche souple 9 n'est autorisée au travers de l'extrémité des clapets 8. Cette caractéristique garantit la stabilité et la conservation de la formulation du produit fluide. La compression exercée sur le corps élastiquement déformable 2 a également pour effet de plaquer la rondelle déformable 6d contre l'orifice 6c et d'empêcher l'air de sortir de l'espace E par l'orifice 6c.

Lorsque la pression manuelle exercée sur les parois du corps élastiquement compressible 2 cesse, le corps 2 se détend, l'extrémité des clapets anti-retour 8 se ferme et la rondelle déformable 6d se déforme pour ne plus obstruer l'orifice 6c. De l'air pénètre dans l'espace E entre le corps élastiquement compressible 2 et la poche souple 9 par l'intermédiaire de l'orifice 6c. Le volume d'air qui pénètre alors ainsi dans l'espace E compense alors le volume de produit éjecté hors de la poche souple 9. De ce fait, le corps élastiquement compressible 2 reprend sa forme initiale.

Une bride 10 vient avantageusement renforcer la stabilité et l'étanchéité du distributeur 1. La bride 10 est encliquetée ou clippée sur le corps élastiquement compressible à l'aide deux pinces 10a disposés de part et d'autre de l'axe X du répartiteur 1. Chaque pince 10a vient s'insérer dans une zone de réception 2d disposée sur la bordure annulaire supérieure 2b du corps élastiquement compressible 2. La bride 10 est globalement en forme de segment sphérique, la partie supérieure de la bride 10 venant en contact avec l'applicateur 3. La bride 10 entoure ainsi le raccord 6 et le répartiteur 7 et la partie supérieure de la bride 10 est muni d'une ouverture entourant les clapets anti-retour 8.

Enfin, un capot 11 de protection et d'obturation vient recouvrir l'applicateur 3.

Dans le mode de réalisation illustré aux figures 4 à 8, le distributeur 1 est continûment convexe, c'est-à-dire que le distributeur 1 est vu arrondi depuis un référentiel extérieur. En particulier, l'applicateur 3 est de forme convexe et le profil S1, S2 des orifices de sortie 3c, 3d à la surface de l'applicateur 3 est également convexe. En particulier, le profil S1, S2 des orifices de sortie 3c, 3d à la surface de l'applicateur 3 peut être une ellipse convexe.

Le distributeur 1 peut présenter transversalement une grande dimension et une petite dimension, et le plan B des axes A, A' des orifices de sortie 3c, 3d peut être orienté dans le sens de la grande dimension (figure 7) ou dans le sens de la petite dimension. Le distributeur 1 peut en particulier être en forme d'ellipsoïde.

Dans le mode de réalisation illustré aux figures 9 à 14, le corps élastiquement compressible 2 du distributeur 1 globalement convexe peut comprendre une zone plate ou méplat 2e. Le méplat 2e crée une zone d'appui pour le pouce, améliorant ainsi l'adhérence et facilitant la pression sur le contenant pour faire sortir le produit fluide. On obtient également une meilleure préhension du distributeur 1 lors de l'application du produit fluide sur les lèvres. Enfin, le méplat 2e peut faire office de socle lorsque le distributeur 1 est posé.

Tel qu'illustré aux figures 15 à 20, l'applicateur 3 peut être mi-convexe, mi-concave, de manière à épouser parfaitement la forme des lèvres. Ainsi, une partie de l'applicateur 3 comprenant un premier orifice de sortie 3c peut être convexe, tandis qu'une partie de l'applicateur comprenant un deuxième orifice de sortie 3d peut être concave. Une surface convexe accueille ainsi la lèvre supérieure, et une surface concave plus large est adaptée à la taille de la lèvre inférieure. Les lèvres s'apposent naturellement sur l'applicateur 3 et peuvent ainsi glisser facilement au moment de l'application simultanée du produit sur les deux lèvres.

Cet applicateur 3 asymétrique a également pour but de distribuer plus de crème sur la lèvre inférieure qui est plus charnue que la lèvre supérieure.

Dans un autre mode de réalisation (figures 21 à 26), l'applicateur 3 a une forme convexe et les orifices de sortie 3c, 3d sont situés chacun à l'intérieur d'une zone plate 3e (méplat). L'applicateur 3 étant utilisé à l'horizontale, les deux méplats 3e qui forment des biseaux servent d'arrêt naturel pour les lèvres afin d'éviter que l'applicateur 3 et donc du produit fluide ne rentre dans la bouche. Les lèvres de l'utilisateur 5 vont s'apposer et s'arrêter naturellement sur les biseaux. Ces biseaux vont également guider les lèvres lors du mouvement de translation effectué pendant l'application du baume.

Dans ce mode de réalisation, les fentes 3c, 3d sont avantageusement alignées dans une direction correspondant à la petite dimension transversale du distributeur 1. L'utilisateur place ainsi la grande dimension transversale du distributeur horizontalement lors de la distribution du produit sur les lèvres. Dans les modes de réalisation précédents illustrés aux figures 4 à 21, les fentes 3c, 3d étaient avantageusement alignées dans une direction correspondant à la grande dimension transversale du distributeur 1.

Enfin, dans un dernier mode de réalisation, illustré aux figures 27 à 33, et pouvant être combiné avec chacun des modes de réalisation précédents, un système de dosage du produit fluide pour une pression donnée est ajouté, pour améliorer l'utilisation du distributeur 1.

Pour un dosage unique (figures 27 à 29), les clapets 8 peuvent eux-mêmes servir. En effet, en pressant le corps souple, le produit P va sortir et lorsqu'il va recouvrir les clapets cela signifie que le bon dosage est atteint.

Pour un double dosage (figures 30 à 33), des marquages 12 encadrant les clapets becs de canard peuvent être sérigraphiés sur l'applicateur 3. Un premier dosage pour des « lèvres sèches » est atteint lorsque les clapets sont recouverts de produit (figure 32), et un deuxième dosage pour des « lèvres très sèches » est atteint lorsque les sérigraphies 12 encadrant les clapets 8 sont recouvertes (figure 33).

## Revendications

1. Distributeur (1) compressible de produit fluide (P), d'axe longitudinal (X) et du type comprenant un corps élastiquement compressible (2) destiné à accueillir le produit fluide (P), un applicateur (3) monté sur le corps élastiquement compressible (2) et le prolongeant longitudinalement, et un organe de distribution longitudinal (4) dudit produit fluide destiné à acheminer le produit fluide (P) depuis l'intérieur du corps élastiquement compressible (2) en direction de l'applicateur (3), l'applicateur (3) étant muni de deux orifices de sortie (3c, 3d) débouchant à une surface extérieure (S) de l'applicateur (3) et permettant la distribution du produit fluide (P), le distributeur (1) étant **caractérisé en ce que** chaque orifice de sortie (3c, 3d) présente, au niveau de la surface extérieure (S) de l'applicateur (3), une forme (S1, S2) allongée selon un axe (A, A'), et **en ce que** les axes (A, A') des deux orifices de sortie (3c, 3d) appartiennent à un même plan (B) parallèle à l'axe longitudinal (X).

2. Distributeur (1) selon la revendication 1, **caractérisé en ce que** ledit plan (B) passe par l'axe longitudinal (X).

3. Distributeur (1) selon la revendication 1 ou 2, **caractérisé en ce que** les axes (A, A') des deux orifices de sortie (3c, 3d) sont non parallèles.

4. Distributeur (1) selon l'une des revendications 1 à 3, **caractérisé en ce qu'**il présente transversalement une grande dimension et une petite dimension, et **en ce que** ledit plan (B) est orienté dans le sens de la grande dimension ou dans le sens de la petite dimension.

5. Distributeur (1) selon l'une des revendications 1 à 4, **caractérisé en ce qu'**il est en forme d'ellipsoïde.

6. Distributeur (1) selon l'une des revendications 1 à 5, **caractérisé en ce qu'**il comprend une poche souple (9) disposée à l'intérieur du corps élastiquement compressible (2) et qui comprend le produit fluide (P) à distribuer.

7. Distributeur (1) selon l'une des revendications 1 à 6, **caractérisé en ce qu'**il comprend successivement entre l'organe de distribution (4) et l'applicateur (3) un raccord (6) et un répartiteur (7).

8. Distributeur (1) selon la revendication 7, **caractérisé en ce que** le raccord (6) est configuré pour diriger le produit fluide (P) depuis le corps élastiquement compressible (2) vers le répartiteur (7), et **en ce que** le raccord (6) comprend un orifice (6c) permettant d'acheminer de l'air vers l'intérieur du corps élastiquement compressible (2), ainsi qu'une rondelle (6d) faisant office de clapet prévue sur ledit orifice (6c) de manière à fermer ledit orifice (6c) lorsque un utilisateur (5) exerce une pression manuelle sur le corps élastiquement compressible (5).

9. Distributeur (1) selon la revendication 8, **caractérisé en ce que** le répartiteur (7) est configuré pour acheminer vers les deux orifices de sortie (3c, 3d) le produit (P) issu de l'organe de distribution (4) et ayant traversé le premier raccord (6), le répartiteur (7) comprenant deux tubes longitudinaux (7b) qui débouchent chacun sur un orifice de sortie (3c, 3d).

10. Distributeur (1) selon la revendication 9, **caractérisé en ce que** chaque tube longitudinal (7b) est recouvert d'un clapet anti-retour (8).

11. Distributeur (1) selon l'une des revendications 1 à 10, **caractérisé en ce que** l'applicateur (3) est de forme convexe et **en ce que** le profil (S1, S2) des orifices de sortie (3c, 3d) à la surface extérieure (S) de l'applicateur (3) est également convexe.

12. Distributeur (1) selon l'une des revendications 1 à 10, **caractérisé en ce qu'**il est globalement convexe et **en ce que** le corps élastiquement compressible (2) comprend un méplat (2e).

13. Distributeur (1) selon l'une des revendications 1 à 10, **caractérisé en ce qu'**une partie de l'applicateur (3) comprenant un premier orifice de sortie (3c) est convexe, tandis qu'une partie de l'applicateur (3) comprenant un deuxième orifice de sortie (3d) est concave.

14. Distributeur (1) selon l'une des revendications 1 à 10, **caractérisé en ce que** l'applicateur (3) a une forme convexe et **en ce que** les orifices de sortie (3c, 3d) sont situés chacun à l'intérieur d'un méplat (3e) de l'applicateur (3).

15. Distributeur (1) selon l'une des revendications 1 à 14, **caractérisé en ce que** chaque orifice de sortie (3c, 3d) est entouré d'un marquage (12) de dosage du produit fluide (P).
